# FASCICULE DE BREVET EUROPEEN

(11) **EP 0 161 214 B1**
(45) Date de publication et mention de la délivrance du brevet: **12.04.1989**
(21) Numéro de dépôt: 85810183.5
(22) Date de dépôt: 25.04.1985
(51) Int. Cl.: B65D 75/12

(54) **Procédé de conditionnement et conditionnement realisé selon ce procédé**
Verpackungsverfahren und nach diesem Verfahren hergestellte Verpackung
Packaging method and package obtained by this method

(30) Priorité: 07.05.1984 CH 2211/84
(43) Date de publication de la demande: 13.11.1985
(73) Titulaire: SAPAL, Société Anonyme des Plieuses Automatiques, 1024 Ecublens (CH)
(72) Inventeur: Kobler, Erwin, CH-1007 Lausanne (CH); Therond, Pierre, CH-1110 Morges (CH)
(74) Mandataire: Nithardt, Roland

(56) Documents cités:
- DE-A- 2 307 866
- DE-A- 2 458 462
- DE-A- 3 605 783
- DE-B- 1 030 247

## Description

La présente invention concerne un procédé de conditionnement de produits, notamment de produits alimentaires tels que tablettes ou bâtons de chocolat ou similaires, dans lequel on utilise un matériau d'emballage constitué par une feuille d'une bande d'aluminium thermoscellable.

Elle concerne également le conditionnement obtenu parce procédé.

Habituellement, les tablettes de chocolat sont conditionnées dans un premier emballage constitué, par exemple, par un complexe multicouche thermoscellable ou non, dont une des couches est par exemple de l'aluminium plié par un mécanisme approprié, connu en soi, puis dans un second emballage constitué par une banderole ou une étiquette en papier imprimé. Ce procédé, devenu classique, continue à être utilisé sur une très large échelle. Toutefois, il nécessite des installations d'approvisionnement et de pliage d'au moins deux matériaux d'emballage différents. Par ailleurs, ce type d'emballage ne répond pas nécessairement au critère d'inviolabilité.

On a développé des machines de conditionnement à une seule opération, utilisant un ou plusieurs matériaux d'emballage pliés simultanément dans une boîte de pliage. Ce type d'emballage n'est ni étanche, ni inviolable.

Donc, actuellement, seules les machines à deux opérations sont capables de réaliser un conditionnement étanche et inviolable.

Ces machines présentent, bien entendu l'inconvénient d'être particulièrement encombrantes et coûteuses.

La présente invention se propose de pallier les inconvénients susmentionnés en réalisant un pliage en une seule opération, qui présente l'aspect ainsi que les avantages d'un pliage de type classique.

Ce but est atteint par le procédé selon l'invention, caractérisé en ce que l'on forme, à l'aide de ce matériau d'emballage autour du produit, un tube asymétrique tel que l'un des bords de la feuille dépasse l'autre bord et forme une languette de recouvrement rabattable, en ce que l'on effectue un scellage longitudinal du tube en scellant l'autre bord de la feuille contre la base de cette languette, en ce que l'on forme les plis latéraux que l'on rabat contre la face inférieure du produit et en ce que l'on rabat la languette par-dessus cette face inférieure de manière à cacher les plis latéraux.

La présente invention sera mieux comprise en référence à la description d'un exemple de réalisation préféré et du dessin annexé dans lequel:

La fig.1 représente une vue en perspective d'une première phase du procédé selon l'invention, au cours de laquelle on forme le tube de matériau d'emballage autour du produit,

la fig. 2 représente une vue identique à celle de la fig. 1, mais illustrant une phase ultérieure du procédé selon l'invention,

la fig. 3 représente la phase de rabattement de la languette de recouvrement, et

la fig.4 représente une vue en perspective du produit conditionné selon le procédé de l'invention.

En référence à la fig. 1, le produit constitué, par exemple, par une tablette de chocolat 10 est entouré d'une feuille 11 de matériau d'emballage constitué par de l'aluminium thermoscellable, c'est-à-dire revêtu d'un enduit thermocollant tel que par exemple le polyéthylène. On forme un tube autour du produit et on scelle le bord 12 contre la surface intérieure de la base d'une languette de recouvrement 13 réalisée en disposait asymétriquement les deux bords longitudinaux de la feuille 11 comme le montre la fig. 1.

On forme ensuite, comme le montre la fig. 2, les plis latéraux 14 et 15 à l'aide de poussoirs agissant dans le sens des flèches A et B. Cette technique est bien connue et ne sera pas décrite plus en détail dans ce texte. Lorsqu'ils sont formés et avant d'être rabattus, ces plis latéraux sont scellés.

Lorsque les deux plis latéraux 14 et 15 sont entièrement rabattus contre la face inférieure 16 du produit, on rabat, comme le montre la fig. 3, dans le sens de la flèche C, la languette de recouvrement 13, pour aboutir à un produit conditionné tel que représenté par la fig.4. La languette de recouvrement 13 peut être scellée par points ou- éventuellement collée le long de la ligne 17 ou-le long d'une partie au moins de cette ligne.

Ce procédé permet donc d'aboutir à un emballage qui présente un aspect classique, les plis latéraux n'étant pas apparents, puisqu'ils sont cachés par la languette de recouvrement.

A cet effet, la languette de recouvrement a, de préférence, une largeur suffisante pour lui permettre de recouvrir quasiment en totalité la face inférieure 16 du produit.

## Revendications

1. Procédé de conditionnement de produits (10), notamment de produits alimentaires tels que tablettes ou bâtons de chocolat ou similaires, dans lequel on utilise un matériau d'emballage constitué par une feuille (11) d'un matériau multicouche thermoscellable ou non, dont l'une des couches peut être de l'aluminium, caractérisé en ce que l'on forme, à l'aide de ce matériau d'emballage autour du produit (10), un tube asymétrique tel que l'un des bords de la feuille dépasse l'autre bord et forme une languette de recouvrement (13) rabattable, en ce que l'on effectue un scellage longitudinal du tube en scellant l'autre bord (12) de la feuille (11) contre la base de cette languette (13), en ce que l'on forme les plis latéraux (14, 15) que l'on rabat contre la face inférieure (16) du produit (10) et en ce que l'on rabat la languette (13) par-dessus cette face inférieure (16) de manière à cacher les plis latéraux (14,15)..

2. Procédé selon la revendication 1, caractérisé en ce que l'on scelle au moins partiellement la languette de recouvrement (13) contre la face inférieure (16) du produit (10), le long d'une ligne (17) parallèle au bord de cette languette.

3. Procédé selon la revendication 2, caractérisé en ce que la languette de recouvrement (13) à une largeur sensiblement égale à la largeur de la face inférieure (16) du produit (10).

4. Conditionnement obtenu par le procédé selon la revendication 1, réalisé à l'aide d'un seul matériau d'emballage constitué par une feuille (11) d'une bande d'aluminium thermoscellable, caractérisé en ce qu'il comporte des plis latéraux entièrement recouverts par une languette de recouvrement dont la largeur est sensiblement égale à la largeur de la face inférieure du produit.

## Patentansprüche

1. Verpackungsverfahren für Artikel (10), insbesondere für Nahrungsmittel, wie etwa Tafeln oder Stangen aus Schokolade oder ähnlichem, bei welchem man ein Verpackungsmaterial benutzt, das aus einem aus mehrschichtigem Material bestehenden Bogen (11) besteht, der heissversiegelbar ist oder auch nicht, von welchem eine Schicht aus Aluminium sein kann, dadurch gekennzeichnet, dass man mittels dieses Verpakkungsmaterials um den Artikel (10) einen unsymmetrischen Hohlkörper formt, so dass einer der Ränder des Bogens den anderen Rand überlappt, und ein klappbares Deckblatt (13) bildet, dass man an dem Hohlkörper eine Längssiegelung ausführt, indem man den anderen Rand (12) des Bogens (11) gegen die Unterseite dieses Deckblattes (13) siegelt, dass man die seitlichen Falzungen (14, 15) bildet, die man gegen die Unterseite (16) des Artikels (10) klappt und dass man das Deckblatt (13) über diese Unterseite (16) so klappt, dass die seitlichen Falzungen (14, 15) verdeckt sind.

2. Verfahren nach Anspruch 1, dadurch gekennzeichnet, dass man mindestens teilweise das Deckblatt (13) entlang einer zum Rand dieses Deckblattes parallelen Linie (17) gegen die Unterseite (16) des Artikels (10) siegelt.

3. Verfahren nach Anspruch 2, dadurch gekennzeichnet, dass das Deckblatt (13) eine Breite hat, die genau gleich ist wie die Breite der Unterseite (16) des Artikels (10).

4. Verpackung, erhalten über das Verfahren nach Anspruch 1, ausgeführt mittels eines einzigen Verpackungsmaterials, bestehend aus einem Bogen (11) eines heisssiegeibaren Aluminiumbandes, dadurch gekennzeichnet, dass sie seitliche Falzungen aufweist, die vollständig von einem Deckblatt, dessen Breite genau gleich der Breite der Unterseite des Artikels ist, abgedeckt sind.

## Claims

1. A method of packaging products (10), especially food products such as chocolate bars or sticks or the like, wherein a packing material consisting of a sheet (11) of a web of heat sealable multilayer material is used or not, in which one of the layers composing this multilayer material may be made of aluminium, characterized in that an asymmetrical tube of this packing material is formed around the product (10), so that one of the edges of the sheet projects over the other edge and forms a covering flap (13) which can be folded down, and in that longitudinal sealing of the tube is effected by sealing the other edge (12) of the sheet (11) against the base of this flap (13), in that lateral folds (14, 15) are formed which are folded down against the bottom face (16) of the product (10), and in that the flap (13) is folded down over this bottom face (16) so as to cover the lateral folds (14,15).

2. The method of claim 1, characterized in that the covering flap (13) is at least partly sealed against the bottom face (16) of the product (10), along a line (17) parallel to the edge of this flap.

3. The method of claim 2, characterized in that the covering flap (13) has a width substantially equal to the width of the bottom face (16) of the product (10).

4. A package obtained by the method according to claim 1, made by means of a single packing material consisting of a sheet (11) of a web of heat sealable aluminium, characterized in that it comprises lateral folds covered entirely by a covering flap having a length substantially equal to the width of the bottom face of the product.
